# EUROPÄISCHE PATENTSCHRIFT

(11) **EP 1 148 181 B1**
(45) Veröffentlichungstag und Bekanntmachung des Hinweises auf die Patenterteilung: **19.04.2006**
(21) Anmeldenummer: 00108520.8
(22) Anmeldetag: 19.04.2000
(51) Int. Cl.: E04C 3/14

(54) **Holztragelement**
Wooden beam
Poutre en bois

(43) Veröffentlichungstag der Anmeldung: 24.10.2001
(73) Patentinhaber: Dober, Joe, 6403 Küssnacht (CH); Ehrler, Joe, 6344 Meierskappel (CH)
(72) Erfinder: Dober, Joe, 6403 Küssnacht (CH); Ehrler, Joe, 6344 Meierskappel (CH)
(74) Vertreter: Kemény AG Patentanwaltbüro

(56) Entgegenhaltungen:
- FR-A- 1 158 911
- FR-A- 2 279 900
- US-A- 4 346 544

## Beschreibung

Die vorliegende Erfindung betrifft ein Holztragelement nach dem Oberbegriff von Anspruch 1.

Solche Holztragelemente sind z.B. aus FR-A-2279900 oder FR-A-1158911 bekannt.

Für das Erstellen von Bauten wird neben anderen Materialien häufig auch Holz eingesetzt. Dabei sind eine Vielzahl von verschiedenen Konstruktionsmöglichkeiten mit Holz bekannt; beispielsweise werden Holzbalken, -bretter oder -latten verwendet, welche miteinander form- und/oder kraftschlüssig verbunden werden, um die Bauten zu erstellen.

Insbesondere sind auch flächige Tragelemente bekannt, welche modulartig für den Aufbau von grösseren Objekten eingesetzt werden. Herkömmlicherweise sind derartige flächige Tragelemente mehrschichtig aus Balken und/oder Brettern aufgebaut.

Wenn solche Tragelemente grössere Dimensionen aufweisen, insbesondere im Querschnitt, so wird der mehrschichtige Aufbau nicht in Vollbauweise mit einem kompakten, ausgefüllten Querschnitt ausgeführt, sondern es werden teilweise hohle Querschnitte gebildet. Diese Querschnittsräume sind herkömmlicherweise in der Regel relativ klein und häufig nicht über die volle Tragelementlänge durchgehend ausgebildet.

Die Aufgabe der vorliegenden Erfindung bestand nun darin, ein solches flächiges Tragelement aus Holz zu schaffen, welches einerseits die erforderlichen Festigkeit und Steifigkeit aufweist, daneben aber innerhalb des Tragelementes resp. der durch derartige Tragelemente geschaffenen Struktur Raum für Installationen sowohl in Längs- wie in Querrichtung schafft.

Diese Aufgabe wird erfindungsgemäss durch die kennzeichnenden Merkmal von Anspruch 1 gelöst. Weitere erfindungsgemässe Ausführungsformen ergeben sich aus den Kennzeichen der Ansprüche 2 bis 11.

Durch die erfindungsgemässe Struktur wird ein Holzbauelement geschaffen welches bei leichter Bauweise eine sehr gute, einstellbare Festigkeit aufweist. Dabei weist beispielsweise eine Seite des Tragelementes eine ebene, durch die Platte gebildete Oberfläche auf, während die gegenüberliegende Seite durch die Verstärkungselemente eine Strukturierung aufweist.

Diese Strukturierung erlaubt bei der Verwendung als Wand, Boden, Decke oder Dach für ein Gebäude ein vorteilhaftes Ein- resp. Anbringen von Installationsmaterial zwischen dieser strukturierten Seite und einer davon beabstandet anzubringenden Schalung. Weiter kann darin auch eine Isolation angebracht werden. Vorteilhafterweise kann diese Seite aber auch als ästhetisches Element beim Errichten von Bauwerken eingesetzt werden, resp. die Verstärkungselemente können auch beidseitig des Bauelementes angebracht sein.

Der trapez- oder dreieckförmige Querschnitt des Hohlraumes der Verstärkungselemente lässt sich besonders einfach durch Leisten realisieren. Insbesondere die dreieckige Querschnittsfläche kann einfach durch entsprechende Anordnung von zwei Leisten erzielt werden.

Durch die erfindungsgemäß angebrachten Ausnehmungen an den Verstärkungselementen wird der Zugang zum Hohlraum zur Nutzung für Installationen erheblich erleichtert. Dabei können jegliche Art von Installationen beispielsweise auch in diesen Hohlräumen verlegt werden, wie elektrische oder sanitäre Installationen.

Durch die bevorzugte parallele Anordnung der Verstärkungselemente lassen sich modular einsetzbare Tragelemente herstellen, welche definierte Festigkeitseigenschaften aufweisen und die Dimensionierung für daraus zu bildenden Bauwerke einfach durchzuführen ist.

Insbesondere lassen sich derartige Module einfach und kostengünstig in Serie herstellen, was zu einer Reduktion der Kosten für die Erstellung der Bauwerke führt.

Erfindungsgemäss eignen sich die erfindungsgemässen Tragelemente für das Errichten von geraden oder gekrümmten Wandelementen. Insbesondere gekrümmt Wände lassen sich durch die Verwendung von schmalen Tragelementen, welche miteinander unter Bildung eines entsprechend des Krümmungsradius bestimmten Winkels miteinander verbunden werden. Dabei können die Verstärkungselement nach innen oder aussen gerichtet sein.

Selbstverständlich eignen sich die erfindungsgemässen Tragelemente auch für alle anderen Anwendung, bei welchen derartige Tragelemente eingesetzt werden können, wie beispielsweise Decken oder Träger.

Ausführungsbeispiele der Erfindung werden nachstehend anhand von Zeichnungen noch näher erläutert wobei die erfindungsgemäßen Ausnehmungen in dem Leisten lediglich im Ausführungsbeispiel der Figur 3 gezeigt sind. Es zeigen
Fig. 1 die Ansicht eines erfindungsgemässen Tragelementes;
Fig. 2 den Querschnitt durch ein erfindungsgemässes Tragelement nach Figur 1;
Fig. 3 die Ansicht eines weiteren erfindungsgemässen Tragelementes;
Fig. 4 die Ansicht eines weiteren erfindungsgemässen Tragelementes;
Fig. 5 die Aufsicht auf eine mittels erfindungsgemässen Tragelementen gebildete gebogene Wand;
Fig. 6 den Querschnitt durch ein weiteres erfindungsgemässes Tragelement mit trapezförmigem Querschnitt des Hohlraumes;
Fig. 7 die Ansicht eines alternativen Tragelementes mit Verstärkungselementen ohne Hohlquerschnitt;
Fig. 8 die Ansicht eines weiteren, alternativen Tragelementes mit beidseitig der Platte angeordneten Verstärkungselementen;
Fig. 9 der Querschnitt durch ein weiteres, alternatives Tragelement mit senkrechten Abschluss-Verstärkungselementen beidseitig der Platte; und
Fig. 10 der Querschnitt durch ein Tragelement nach Figur 9 mit einer kleineren Breite.

Figur 1 zeigt die Ansicht eines erfindungsgemässen Tragelementes 1 mit der hier aus verleimten Massivholzbrettern aufgebauter Platte 2 und dem aus zwei Leisten 3,4 aufgebauten Verstärkungselement 5. Wie die Platte 2 sind hier auch die Leisten 3,4 beispielsweise aus miteinander verleimten Massivholzplanken gebildet.

Die Platte 2 weist vorzugsweise an einer Kante eine Feder 6 und auf der gegenüberliegenden Kante eine Nut 7 auf. Damit lassen sich mehrere solcher Tragelemente 1 miteinander auf einfache und sichere Weise in bekannter Weise verbinden. Selbstverständlich könnten auch an der oberen und unteren Kante der Platte 2 derartige Verbindungselemente vorgesehen sein, so dass mehrere Tragelemente 1 auch in Tragelementlängsrichtung miteinander verbunden werden können.

Durch die beiden Leisten 3 und 4 wird auf einfache Weise der vorzugsweise dreieckige Querschnitt des vorzugsweise vorgesehenen Hohlraumes 8 gebildet, wie auch aus der Querschnittsdarstellung von Figur 2 hervorgeht. Dieser Hohlraum 8 ist vorteilhaft durchgehend ausgebildet.

Die Verbindung der Platte 2 mit den Leisten 3 und 4, sowie die Verbindung der beiden Leisten 3 und 4 kann auf alle herkömmlich bekannten Arten erfolgen. Beispielsweise eignet sich hierfür die Verleimung mit oder ohne Aufrauhung oder Profilierung der Verbindungsflächen oder die Verwendung von zusätzlichen Verbindungselementen wie Dübel, Nägel oder Schrauben.

Vorteilhafterweise können für den Aufbau der Platte 2, wie auch für die Leisten 3 und 4, Holzplanken resp. -latten unterschiedlicher Breite und Stärke eingesetzt werden.

In Figur 3 ist nun die Teilansicht eines weiteren erfindungsgemäss aufgebauten Tragelementes 1 dargestellt. Hier wird die Platte 2 durch quer zu den Verstärkungselementen 5 angeordneten und miteinander verleimten Planken gebildet. Ebenfalls sind mehrere, zueinander parallel angeordnete und vorzugsweise einen regelmässigen Abstand aufweisende Verstärkungselemente 5 vorhanden. Diese weisen nun erfindungsgemäß eine Vielzahl von hier kreisförmig ausgestalteten Ausnehmungen 9 auf. Damit wird das Durchführen von Installationseinrichtungen durch den Hohlraum 8 resp. den Ausnehmungen 9 sowie zwischen benachbarten Verstärkungselementen 5 vereinfacht. Die Anzahl, Grösse und Form dieser Ausnehmungen 9 kann entsprechend dem Einsatz der Tragelemente 1 angepasst ausgeführt werden.

Eine weitere Ausführungsvariante eines erfindungsgemässen Tragelementes 1 ist in Figur 4 in der Ansicht dargestellt. Wiederum sind mehrere, zueinander parallel verlaufende Verstärkungselemente 5 auf der Platte 2 angeordnet. Diese bilden hier wiederum im Querschnitt dreieckige Hohlräume 8. Im Bereich eines der Hohlräume 8' ist nun eine parallel zu den Verstärkungselementen 5 verlaufende Nut 10 in der Platte 2 vorgesehen. Diese Nut dient dem Ausgleich des Wachsens und Schwindens der Platte 2, wenn diese an ihren Enden fest verankert wird.

Die erfindungsgemässen Tragelemente 1 können in der Grösse und der Anzahl sowie Positionierung der Verstärkungselemente 5 individuell dimensioniert werden, eignen sich aber vorteilhaft auch für den Aufbau von vorbestimmten Modulen mit festen oder abgestuften Dimensionen.

Ebenfalls eignen sich schmale erfindungsgemässe Tragelemente 1 insbesondere zum Erstellen von gebogenen Wänden 11, wie in Figur 5 dargestellt. Hierfür sind lediglich beispielsweise die in Figur 1 dargestellten Feder 6 und Nut 7 entsprechend dem Wandradius R in einem Winkel zur Platte 2 anzufertigen. Selbstverständlich können auch andere, herkömmlichen Holzverbindungen eingesetzt werden. Die bevorzugte Ausgestaltung der Verstärkungselemente 5 mit Bildung eines dreieckigen Querschnitts der Hohlräume 8 erlaubt sehr einfach die Bildung von gebogenen Wänden 11 mit kleinem Radius R ohne grossen Aufwand.

Ein vorzugsweise trapezförmiger Querschnitt des Hohlraums 8 kann beispielsweise durch die Verwendung von drei Leisten 3,4 und 12, wie in Figur 6 dargestellt, einfach realisiert werden. Diese Querschnittsform weist im Gegensatz zur dreieckigen Querschnittsform ein grösseres nutzbares Volumen für die Aufnahme beispielsweise von Installationseinrichtungen bei gleicher Tiefe des Tragelementes 1 auf.

In Figur 7 ist nun noch eine alternative Ausführungsform eines Tragelementes 1 mit einen trapezförmigen Querschnitt aufweisenden Verstärkungselementen 5 ohne Hohlraum 8 dargestellt. Beispielsweise können derartige Tragelemente 1 durch einen in diese Form gepressten resp. extrudierten Holzfaserwerkstoff gebildet werden.

In Figur 8 ist nochmals eine weitere alternative Ausführung eines Tragelementes 1 dargestellt. Hier sind auf beiden Seiten der Platte 2 Verstärkungselemente 5 resp. 5' angeordnet. Beispielsweise sind die Verstärkungselemente 5 resp. 5' einander genau gegenüberliegend angeordnet, sie könnten aber auch gegeneinander versetzt angeordnet ausgebildet sein.

In Figur 9 ist nun noch der Querschnitt durch ein Tragelemente 1 dargestellt, bei welchen die beiden äusseren Flanken 5' der beiden äussersten Verstärkungselemente 5 senkrecht zur Platte 2 stehend ausgebildet sind und auch gleichzeitig die seitliche Begrenzung des Tragelementes 1 darstellen. In den Flanken 5' sind auf einer Seite vorteilhaft eine Feder 13 und auf der anderen Seite eine Nut 14 ausgebildet, welche parallel zur Platte 2 verlaufend angeordnet sind.

In Figur 10 ist ein analog zur Figur 9 aufgebautes Tragelement 1 dargestellt, welches weniger Verstärkungselemente 5 bei gleichem Abstand aufweist und damit auch eine geringere Gesamtbreite. Solche Tragelemente 1 lassen sich auf einfache Weise zu ganzen Wänden, Böden oder Decken zusammenfügen. Bei Wandkonstruktionen können beispielsweise die Eckbereiche mit entsprechend ausgebildeten Pfosten, welche ebenfalls Nuten und Federn aufweisen, gebildet werden. Diese Pfosten können beispielsweise aus Vollmaterial bestehen oder ebenfalls aus einzelnen Planken zu einem beispielsweise einen quadratischen Querschnitt aufweisenden Hohlkörper aufgebaut sein.

Die Tragelemente 1 lassen sich praktisch aus allen beliebigen Holzwerkstoffen aufbauen, wie beispielweise aus Massivholz, aus verleimten Holzplanken, aus mehrschichtigen Holzplatten, aus Spanplatten oder Holzfaserwerkstoffen.

## Patentansprüche

1. Tragelement (1) mit einer Platte (2) und daran angebrachten Verstärkungselementen (5) aus Holzwerkstoff, wobei die Verstärkungselemente (5) zur Platte (2) hin jeweils einen im Querschnitt trapez- oder dreieckförmigen Hohlraum (8) aufweisen und parallel zur Längsrichtung des Tragelementes auf mindestens einer Seite der Platte (2) mit dieser kraftschlüssig verbunden angeordnet sind, **dadurch gekennzeichnet, dass** die Verstärkungselemente (5) durch jeweils mindestens zwei Leisten (3;4) gebildet sind, welche eckige, kreisrunde oder ovale Ausnehmungen (9) aufweisen.

2. Tragelement nach Anspruch 1, **dadurch gekennzeichnet, dass** die Verstärkungselemente (5) jeweils ununterbrochen über die gesamte Länge der Platte (2) ausgebildet angeordnet sind.

3. Tragelement nach Anspruch 1 oder 2, **dadurch gekennzeichnet, dass** mehrere Verstärkungselemente (5) parallel zueinander in gleichmässigen Abständen auf der Platte (2) angeordnet sind.

4. Tragelement nach einem der Ansprüche 1 bis 3, **dadurch gekennzeichnet, dass** die Leisten (3;4) eine Breite zwischen 60 bis 250 mm aufweisen

5. Tragelement nach einem der Ansprüche 1 bis 4, **dadurch gekennzeichnet, dass** die Platte (2) wenigstens an einem ihrer parallel zur Längsachse verlaufenden Ränder eine Nut (7) oder einen Kamm (6) oder eine Zahnung aufweist.

6. Tragelement nach einem der Ansprüche 1 bis 5, **dadurch gekennzeichnet, dass** die Platte (2) im Bereich des Hohlraumes (8) einen Schlitz (10) aufweist.

7. Tragelement nach einem der Ansprüche 1 bis 6, **dadurch gekennzeichnet, dass** jeweils auf beiden Seiten der Platte (2) sich gegenüberliegend oder versetzt angeordnete Verstärkungselemente (5) ausgebildet sind.

8. Tragelement nach einem der Ansprüche 1 bis 7, **dadurch gekennzeichnet, dass** der Holzwerkstoff Massivholz, verleimte Holzplatten, Spanplatten oder Faserwerkstoff ist.

9. Tragelement nach einem der Ansprüche 1 bis 8, **dadurch gekennzeichnet, dass** jeweils die äusseren Flanken (5') der beiden äussersten verstärkungselemente (5) die seitliche Begrenzung des Tragelementes (1) bilden.

10. Tragelement nach Anspruch 9, **dadurch gekennzeichnet, dass** die äusseren Flanken (5') der beiden äussersten Verstärkungselemente (5) senkrecht zur Platte (2) verlaufend ausgebildet sind.

11. Tragelement nach Anspruch 9 oder 10, **dadurch** gekenrtzeichnet, dass die eine äussere Flanke (5') des einen äussersten Verstärkungselementes (5) eine vorzugsweise durchgehend ausgebildete Nut (14) parallel zur Platte (2) aufweist und die äussere Flanke (5') des anderen äussersten Verstärkungselementes (5) eine entsprechend ausgebildete Feder (13) aufweist.

## Claims

1. Wooden beam (1) with a plate (2) and reinforcing elements (5) of wooden material arranged at said plate (2), said reinforcing elements (5) comprising a cavity (8) directed to the plate (2) and having a trapezoidal or triangular cross section and being positively tied to at least one side of the plate (2) parallel to the longitudinal direction of the wooden beam, **characterized in that** the reinforcing elements (5) are composed of at least two fillets (3;4) with angular, circular or oval recesses (9).

2. Wooden beam according to claim 1, **characterized in that** the reinforcing elements (5) are arranged uninterrupted over the overall length of plate (2).

3. Wooden beam according to claim 1 or 2, **characterized in that** several reinforcing elements (5) are arranged parallel to each other in regular distances on plate (2).

4. Wooden beam according to one of claims 1 to 3, **characterized in that** the fillets (3;4) have a width between 60 and 250 mm.

5. Wooden beam according to one of claims 1 to 4, **characterized in that** said plate (2) comprises a groove (7) or a ridge (6) or a toothing at least at one of its fringes running parallel to the longitudinal axis.

6. Wooden beam according to one of claims 1 to 5, **characterized in that** the plate (2) comprises a slot (10) in the region of the cavity (8).

7. Wooden beam according to one of claims 1 to 6, **characterized in that** reinforcing elements (5) are arranged oppositely or staggered respectively on both sides of the plate (2).

8. Wooden beam according to one of claims 1 to 7, **characterized in that** the wooden material is a massive wood, glued wood plates, particle boards or fiber material.

9. Wooden beam according to one of claims 1 to 8, **characterized in that** the outermost flank (5') of each outermost reinforcing element (5) forms the lateral limitation of the beam.

10. Wooden beam according to claim 9, **characterized in that** the outermost flanks (5') of both outermost reinforcing elements (5) are arranged perpendicularly to the plate (2).

11. Wooden beam according to claim 9 or 10, **characterized in that** the one outermost flank (5') of the one outermost reinforcing element (5) has a preferably continuous groove (14) arranged parallel to the plate (2) and the outermost flank (5') of the other outermost reinforcing element (5) has an accordingly provided spring (13).

## Revendications

1. Elément support en bois (1), avec une plaque (2) et des éléments de renforcement (5) en bois arrangés sur cette dernière, lesdits éléments de renforcement (5) présentant du côté de la plaque (2) une cavité (8) de section trapézoïdale ou triangulaire et étant fixés positivement parallèlement à la direction longitudinale de l'élément support sur au moins une face de la plaque (2), **caractérisé en ce que** lesdits éléments de renforcement (5) sont formés chacun par au moins deux listeaux (3; 4) qui présentent des ouvertures (9) anguleuses, circulaires ou ovales.

2. Elément support selon la revendication 1, **caractérisé en ce que** les éléments de renforcement (5) sont arrangés sans interruption le long de la longueur entière de la plaque (2).

3. Elément support selon la revendication 1 ou 2, **caractérisé par** une pluralité d'éléments de renforcement (5) arrangés parallèlement et à distance régulière les uns des autres sur la plaque (2).

4. Elément support selon l'une des revendications 1 à 3, **caractérisé en ce que** lesdits listeaux (3; 4) ont une largeur entre 60 à 250 mm.

5. Elément support selon l'une des revendications 1 à 4, **caractérisé en ce que** la plaque (2) présente au moins sur un de ses bords s'étendant parallèlement à l'axe longitudinal une rainure ou une lame (6) ou une denture.

6. Elément support selon l'une des revendications 1 à 5, **caractérisé en ce que** la plaque (2) présente, dans la zone de la cavité, une fente (10).

7. Elément support selon l'une des revendications 1 à 6, **caractérisé en ce que** des éléments de renforcement (5) sont prévus sur les deux faces de la plaque, les éléments étant arrangés en opposition ou décalés.

8. Elément support selon l'une des revendications 1 à 7, **caractérisé en ce que** le bois se présente sous forme de bois massif, de panneaux collés, de panneaux de particules ou de bois à pâte.

9. Elément support selon l'une des revendication 1 à 8, **caractérisé en ce que** les flancs extérieurs (5') des deux éléments de renforcement (5) arrangés le plus à l'extérieur forment les deux bords latéraux de l'élément support (1).

10. Elément support selon la revendication 9, **caractérisé en ce que** les flancs extérieurs (5') des deux éléments de renforcement (5) arrangés le plus à l'extérieur s'étendent à angle droit par rapport à la plaque (2).

11. Elément support selon la revendication 9 ou 10, **caractérisé en ce que** le flanc extérieur (5') de l'un des éléments de renforcement (5) extérieur présente une rainure (14) de préférence continue, s'étendant parallèlement à la plaque (2) et **en ce que** le flanc (5') de l'autre élément de renforcement extérieur (5) présente une languette (13) correspondante.
